# FASCICULE DE BREVET EUROPEEN

(11) **EP 2 762 201 B1**
(45) Date de publication et mention de la délivrance du brevet: **22.06.2016**
(21) Numéro de dépôt: 14153392.7
(22) Date de dépôt: 31.01.2014
(51) Int. Cl.: A62B 35/00, E04G 21/32

(54) **Dispositif d'ancrage mobile pour rail**
Mobile Verankerungsvorrichtung für Schiene
Mobile anchoring device for rail

(30) Priorité: 01.02.2013 LU 92144
(43) Date de publication de la demande: 06.08.2014
(73) Titulaire: Capital Access Sarl, 7303 Steinsel (LU)
(72) Inventeur: Kempnich, Pierre, 57140 La Maxe (FR)
(74) Mandataire: Office Freylinger

(56) Documents cités:
- US-A- 4 606 430
- US-A- 5 325 788
- US-A- 6 009 973
- US-A- 6 053 279
- US-A1- 2011 155 505

## Description

### Introduction

La présente invention concerne les dispositifs anti-chutes, et notamment un dispositif d'ancrage mobile pouvant être déplacé le long d'un profilé métallique, qu'il s'agisse d'un rail d'assurage spécifique, ou bien de structures métalliques ou encore de rails ou poutrelles utilisés pour la circulation de trains, pour des ponts de levage, etc.

### Etat de la technique

La prévention des chutes de hauteur étant un sujet important et précisément encadré par la loi, les lignes de vie ont connu récemment un développement important. Installées à demeure ou de manière temporaire sur des immeubles ou autres structures nécessitant l'intervention de personnel de maintenance en hauteur, elles sont conçues pour protéger ce personnel contre les chutes tout en leur permettant une grande mobilité.

Mais il existe nombre d'autres circonstances dans lesquelles il faut assurer des personnes contre les chutes de hauteur, sans que des installations spécifiques ne soient prévues. Toutefois, selon les domaines, certaines structures peuvent former des supports d'assurage.

Par exemple, lors de la construction de bâtiments à structures métalliques, les poutres et poutrelles métalliques peuvent servir de support pour l'assurage des personnes.

Le US 6,053,279 décrit un ancrage mobile pouvant circuler le long de la semelle d'une poutrelle. Il comprend une paire de pinces en U entourant chacune une aile respective, de part et d'autre de l'âme. Les deux pinces sont fixées ensemble à l'aide d'une pièce de jonction.

Un autre cas dans lequel ont peut profiter d'une structure existante est celui des travaux sur les ponts de chemin de fer, le rail constituant un bon support d'ancrage, à condition de disposer d'un ancrage mobile approprié.

Le US 4,606,430 décrit un ancrage mobile pour rail de chemin de fer. Il comprend une structure en forme de U formée par deux sections articulées à la base du U. Chaque section comprend des rouleaux qui s'appuient sur la surface de roulement et sous le champignon du rail. Les rouleaux supérieurs sont réglables pour un ajustement à différents types de rails.

D'autres types d'ancrages mobiles pour rails sont connus par exemple de US 2011/0155505, US 5,325,788 et US 5,271,481.

### Objet de l'invention

L'objet de la présente invention est de proposer un point d'ancrage mobile amélioré pour profilés métalliques, en particuliers rails ou poutrelles, et ajustable à différents types de profilés métalliques.

### Description générale de l'invention

Conformément à l'invention, cet objectif est atteint par un dispositif d'ancrage mobile pour rail ou une poutrelle, ou autres profilés métalliques similaires, comprenant : une pince d'ancrage apte à être montée sur une tête du rail/ poutrelle/ profilé et munie d'un point d'ancrage pour un utilisateur ; et une pluralité de galets associés à la pince pour permettre son déplacement le long du rail/ poutrelle/ profilé.

L'invention est caractérisée en ce que lesdits galets font partie d'un chariot roulant à géométrie variable pour adapter la position des galets à différents types de rails/ poutrelles/ profilés. En outre, le chariot est fixé de manière démontable à la pince d'ancrage.

Ainsi, le chariot roulant est un accessoire de la pince, et n'intervient pas dans la fonction sécurité du dispositif. Les galets sont portés par une structure (le chariot) qui n'est donc normalement pas déformée en cas de chute. Si la pince est abimée, on la remplace, mais le chariot peut continuer d'être utilisé. En outre, on pourra utiliser plusieurs types de pinces avec un même chariot, avec un moyen d'assemblage approprié.

Une telle construction se distingue donc des solutions antérieures, dans lesquelles les galets/rouleaux sont directement montés sur les branches de pinces enserrant la tête de rail ou profilé, voir utilisés pour l'ancrage au rail. Dans ces solutions antérieures, la fonction roulement est directement sollicitée et abimée en cas de chute, et l'ensemble est à mettre au rebut après une chute.

Le découplage des fonctions ancrage et roulement, tel que proposé par la présente invention, permet la conception de moyens de réglage de position des galets autonomes, indépendants de la pince. Cela confère la « géométrie variable » du chariot, en se sens qu'on peut ajuster le positionnement des galets pour adapter leur écartement à différents types de rails.

Pour une sécurité accrue, la pince suit préférablement de près le contour de la tête du rail, sur une portion suffisante pour former un ancrage approprié, ceci avec un jeu opérationnel permettant le déplacement de la pince dans l'axe du rail/poutrelle. De préférence, on utilisera une pince dont la base et les branches sont spécifiquement adaptées au profil du rail/poutrelle ; ce qui implique une pince par type de rail/poutrelle. Alternativement, on peut trouver un compromis dans la forme de la pince qui permette de s'agripper à plusieurs type de profils de rails ou poutrelles.

De préférence, la pince comprend deux parties solidement fixées l'une à l'autre par un moyen d'assemblage, les deux parties définissant chacune une portion de base et une branche latérale suivant le contour de la tête du rail/poutrelle. En particulier, chaque portion de base s'étend préférablement généralement parallèlement au plan de la pince, et a une épaisseur inférieure à celle de la branche à laquelle elle est connectée. Les portions de base sont alors fixées ensemble par leur face latérales.

En outre, les deux parties de pinces peuvent comprendre dans leur portion de base respective des trous alignés formant le point d'ancrage, de préférence dans une excroissance de la base opposée au rail/poutrelle.

Le moyen d'assemblage peut prendre la forme de deux broches à visser qui fixent les demi-pinces par leurs portions de base en traversant des trous alignés. Chaque broche comprend par exemple un manchon dont la surface extérieure et filetée. Les deux portions de base sont alors solidement fixées l'une contre l'autre au moyens d'écrous vissés des deux côtés de la broche. Alternativement, d'un côté l'écrou pourrait être fixe (soudé), ou remplacé par une tête (comme pour un boulon) ou un rebord.

Avantageusement, l'extrémité libre de chaque portion de base comprend un méplat faisant face à une surface d'appui de l'autre partie de pince, ce qui permet de transmettre les efforts entre les deux parties de pince. Cette disposition constructive a un effet important en cas de chute, lorsque les efforts tendent normalement à ouvrir la pince (pivotement des demi-pinces dans le plan de la pince). Le méplat et la surface d'appui reportent les efforts sur les deux demi-pinces, ce qui réduit les contraintes au niveau du moyen d'assemblage.

Pour faciliter le montage de la pince et améliorer la sécurité, les parties de pinces peuvent être conçues pour un assemblage auto-bloquant par conjugaison de formes, dans le plan de la pince et/ou dans la direction perpendiculaire à celui-ci. Par exemple, des formes complémentaires agencées sur les faces latérales des portions de base transversalement au plan de la pince, permettant d'empêcher la rotations des demi-pinces dans le plan de la pince. On peut également prévoir des formes visant à bloquer les deux pinces dans le sens transversal, par exemple au moyen d'un ergot à l'extrémité libre de la portion de base.

Selon une variante, le chariot roulant comprend au moins une paire de galets de guidage latéraux aptes à s'appuyer sur les côtés de la tête du rail/poutrelle ; et au moins un galet de roulement s'appuyant sur tête du rail/poutrelle.

Ces différentes variantes, ainsi que d'autres, sont reprises aux revendications dépendantes ci-jointes.

Le présent dispositif d'ancrage est donc conçu pour fournir un point d'ancrage mobile adaptable sur des rails de roulement (chemins de fer, grues, ponts roulants, par ex.), ou des poutrelles métalliques utilisées comme rails, ou autres rails, poutrelles ou poutres métalliques (IPE, IPN, H), ou encore des profilés spécialement conçus en tant que support d'assurage. Ainsi, le présent dispositif pourra être employé avec une variété de profilés métalliques comprenant une tête pouvant être enserrée de manière coulissante par une pince, similaire à un champignon ou une aile ou semelle de poutrelle.

### Description à l'aide des Figures

D'autres particularités et caractéristiques de l'invention ressortiront de la description détaillée de quelques modes de réalisation avantageux présentés ci-dessous, à titre d'illustration, en se référant aux dessins annexés. Ceux-ci montrent:
- Fig.1:: une vue en perspective du dispositif monté sur un rail ;
- Fig.2:: une vue en coupe du dispositif de la Fig.1, le plan de coupe étant situé entre la première paire de galets et la pince ;
- Fig.3:: une vue en perspective de la pince de la Fig.1 ;
- Fig.4:: une vue de la face intérieure (a) et extérieure (b) d'une partie de pince ;
- Fig.5:: une vue en perspective du chariot seul ;
- Fig.6:: une vue de dessus du chariot ;
- Fig.7:: une vue explosée partielle du chariot ;
- Fig.8:: une vue du dispositif démonté ;
- Fig.9:: une vue en coupe d'une variante avec une pince pour poutrelle, le plan de coupe étant situé entre la première paire de galets et la pince;
- Fig.10:: une vue en perspective de la pince pour poutrelle de la Fig.9 ;
- Fig.11:: une vue en perspective d'une broche de fixation.

Sur les figures, les mêmes références désignent des éléments identiques ou similaires.

La Fig.1 illustre une variante d'exécution du présent dispositif d'ancrage mobile 10 pour rail ou poutrelle, destiné à la protection des personnes contre les chutes de hauteur. Il comprend une pince 12 associée à un chariot roulant, désigné globalement 14, facilitant le déplacement de la pince le long du rail 16. La pince 12 est un élément de sécurité qui permet de retenir l'utilisateur lors d'une chute par son ancrage au rail. A cet effet elle entoure partiellement la tête de rail ou poutre et comprend un point d'ancrage 18 pour recevoir par ex. un mousqueton 20 d'extrémité d'une longe (non montrée).

La pince 12 est fixée de manière amovible au chariot roulant 14. Le chariot 14 n'a pas de fonction d'assurage antichute et vise simplement à faciliter le déplacement de la pince 12 le long du rail 16. En cas de chute, le chariot 14 ne sera pas ou peu sollicité, et il ne sera donc pas nécessaire de le remplacer. Il suffira généralement de remplacer la pince 12.

Il est à noter que la pince 12 illustrée aux Figs.1 à 4 est, une fois assemblée, dans une configuration fixe. Elle définit une certaine géométrie compatible avec une ou plusieurs géométries de rail/poutre. De préférence, une pince est configurée pour fonctionner avec un seul profil de rail (de profilé), enserrant la tête de rail (« champignon ») sur une portion suffisante pour assurer un ancrage solide en cas de chute. En outre, la pince suit les contours de la tête de rail à un jeu opérationnel près permettant son coulissement/déplacement dans le sens axial. Le dessin du profil de la pince prendra également en compte l'usure du rail, pouvant autorise par ex. jusqu'à 1 mm d'usure.

Le chariot 14 quant à lui est dit à « géométrie variable », c'est-à-dire que le positionnement des galets de guidage 22 (ou rouleaux) est réglable transversalement par rapport au rail 16, en particulier pour s'adapter à sa largeur.

On notera que les moyens de réglage de position des galets de guidage 22, permettant la géométrie variable du chariot 14, sont indépendants de la pince 12. C'est-à-dire que moyens de réglage de position des galets de guidage sont autonomes et nécessitent un réglage séparé, suite à un changement de configuration de pince, respectivement de rail/poutrelle.

Le chariot 14 est ainsi apte à fonctionner avec des pinces 12 de géométries différentes, configurées pour des profils de rail ou poutres différents. La géométrie du chariot 14 est alors adaptée en fonction du type de pince avec laquelle on l'utilise, comme expliqué plus bas.

Comme on le voit mieux aux Figures 3 et 4, la pince 12 comprend préférablement une base 24 et deux branches latérales 26 se terminant chacune par une extrémité 28 recourbée vers l'intérieur, sous la tête de rail 30. En utilisation (cf. Fig. 2), la base 24 fait face à la face supérieure 32 de la tête 30, alors que les branches latérales 26 enveloppent les côtés de la tête 30 et les extrémités recourbées 28 vers l'intérieur s'étendent sous la tête 30 de rail.

Le point d'ancrage 18 est simplement formé par un orifice prévu dans une patte 34 formant une excroissance de la pince 12 vers l'extérieur, depuis la base 24.

De préférence, pour permettre un montage de la pince 12 sur le rail 16 le long de celui-ci, la pince 12 est en deux parties 36, chacune constituant une branche 26, une extrémité recourbée 28, et une portion de base 24. Ces deux parties 36 sont maintenues ensemble par une paire de broches indiquées 37 (voir aussi Fig.11).

Dans la présente exécution, les deux demi-pinces 36 sont identiques. La portion de base 38 portée par chaque demi-pince 36 est solidaire (en une pièce) de la branche 26 respective à partir de laquelle elle s'étend dans un plan parallèle à celui de la pince, mais seulement sur la moitié de l'épaisseur e de la pince 12.

Les deux portions de base 38 sont accolées par leurs faces intérieures 40 respectives, donnant forme à la base 24, ainsi qu'à la patte 34 du point d'ancrage 18. Chaque portion de base 38 comprend donc deux trous 42 pour le passage des broches 37, et un trou formant le point d'ancrage 18. Ainsi, les portions de base 38 forment des brides de fixation qui sont assemblées par leurs faces latérales.

Le signe de référence 44 indique une contre-surface au niveau de la jonction de la portion de base 38 avec la branche 26, en regard de laquelle se trouvera l'extrémité libre de portion de base 38 de l'autre demi-pince 36.

La contre-surface 44 suit de préférence le contour de l'extrémité libre de la portion de base 38. Elle comprend avantageusement une surface d'appui plane 46, qui se trouve en regard d'un méplat d'extrémité 48 de la portion de base 38.

Ces surfaces d'appui 46 permettent la transmission de forces entre les deux demi-pinces 36, évitant les mouvements de rotation relatifs entre les deux demi-pinces 36, et allégeant les contraintes de cisaillement dans les broches 37.

Dans la présente variante, le chariot 14 comprend un cadre formé de deux supports 50 et deux axes longitudinaux 52. Les deux axes 52 sont, en utilisation, dans le sens du rail/poutre et relient les deux supports 50, tout en permettant l'assemblage avec la pince 12. Les deux supports 50 sont orientés transversalement au rail et supportent chacun une paire de bras porte-galet 54. Les bras 54, en forme de baguettes de section rectangulaire ou carrée, sont logés mobiles dans chaque support 50, mais peuvent être bloqués dans une position choisie au moyen d'une vis de blocage 56.

Le support 50 a un corps cylindrique 58 et comprend un passage axial 60 de section rectangulaire dans lequel est logée la paire de bras porte-galets 54 de sorte à pouvoir coulisser. Chaque bras 54 porte à une extrémité un galet de guidage 22, par exemple fixé par un boulon 55, et à l'autre extrémité un boulon 57 formant butée. Les deux bras 54 peuvent donc être déplacés dans le passage 60 pour un ajustement de l'écartement des galets 22 transversalement au rail. La vis 56 se visse dans un trou taraudé 62 qui débouche dans le passage 60. En serrant la vis 56, celle-ci vient en contact avec les deux bras 54 qui peuvent donc être bloqués dans la position choisie. De préférence, les deux bras 54 sont séparés dans le passage 60 par une paire de chevilles 64, formant ainsi un cloisonnage qui évite le frottement entre celles-ci. Alternativement, on peut prévoir deux passages adjacents, un pour chacun des bras.

Le support 50 porte également un galet de roulement : il est formé par un manchon cylindrique 66 concentrique au corps 58 et maintenu en position par deux bagues 68 (par ex. circlips) qui s'engagent dans des gorges annulaires 70 du corps 58.

Les deux axes 52 permettent de connecter solidement les deux supports 50, formant alors un cadre fixe rectangulaire. La position des galets de roulement 66 est fixe, mais la position des galets de guidage 22 peut être ajustée grâce à l'extension transversale des bras 54.

La fixation des axes 52 dans chaque support 50 se fait de préférence par conjugaison de formes, en coopération avec les bras 54. Les extrémités des axes 52 s'engagent dans des trous 72 prévus dans les corps 58. Dans le corps 58, les trous 72 transversaux sont ouverts sur le passage longitudinal 60, de sorte qu'une partie du diamètre du trou 72 coïncide avec le passage 60. Chaque axe 52 comprend deux méplats d'extrémité 74 destinés à être alignés avec les passages 60, une fois l'axe 52 dans le trou 72 respectif, de sorte à ce que l'axe n'obstrue pas le passage 60. Les bras 54 sont alors introduits dans le passage 60 et vont bloquer les axes 52 au niveau de leurs méplats 74. Lorsque les galets 22 et boulons de butée 57 sont en place, il n'est pas possible de retirer les bras 54 du passage 60, et les axes 52 sont donc bloqués dans le corps 58.

Toutefois, afin de permettre une ouverture du chariot sans outils et sans démonter les bras 54, on a prévu dans la face inférieure de chacun des deux bras 54 une encoche 74, tournée vers l'axe 52. Ces encoches 74 sont placées de sorte qu'en mettant une paire bras 54 dans une position prédéfinie, les encoches 74 sont alignées au niveau d'un trou 72, créant un espace qui permet de retirer un axe 52. On pourra par exemple placer ces encoches 74 pour qu'elles soient alignées sur un trou 72 lorsque les deux bras 54 sont dans leur position d'écartement maximum.

Ainsi, au niveau d'un support 50, un axe 52 est fixé de manière permanente et l'autre axe est démontable dans une configuration donnée des bras latéraux 54.

Comme on le comprend mieux des Figs. 8 et 11, les broches 37 assurent la fixation des deux demi-pinces 36 tout en permettant le montage du chariot 14. Ainsi, chaque broche 37 comprend un manchon cylindrique 80 à filet extérieur 82 et deux écrous 84, vissés sur les extrémités du manchon 8 dépassant de part et d'autre de la pince 12, et s'appuyant alors sur les faces latérales extérieures des portions de bases 24. Le passage interne 86 du manchon 80 accueille les axes 52 du chariot pour sa fixation.

Les axes 52 ont un diamètre approprié pour traverser les manchons 80. De préférences, on prévoit sur chaque axe 52 une butée, qui permet un positionnement du chariot par rapport à la pince. Cette butée peut être un circlip 78 engagé dans une gorge annulaire 76 de l'axe 52.

Comme expliqué ci-dessus, la fonction du chariot est simplement de faire glisser la pince sur le rail. Il est conçu pour pouvoir être facilement assemblé/séparé de la pince.

On utilisera de préférence des pinces dont le profil est adapté au rail/poutrelle, et compatibles avec le chariot. Il suffit donc que les pinces aient deux trous traversants pour le passage des axes du chariot. On veillera aussi de préférence à ce que le positionnement de ces trous, respectivement le design de la base de la pince, soit telle qu'après assemblage, le bord inférieur de la base de la pince ne dépasse pas au-delà du galet de roulement. En effet, il faut préserver un jeu fonctionnel entre la pince et le rail. A défaut, la pince serait en contact permanent avec le rail, et non le rouleau.

Les Figures 9 et 10 illustrent une variante d'exécution, dans laquelle la pince 12 a été remplacée par une pince 12' dont la configuration est adaptée à une poutrelle IPE indiquée 16', ce qui implique donc une modification de la largeur de la base 24' et une adaptation des branches 26' pour suivre le contour de la tête 30' de la poutrelle 16', c'est-à-dire sa semelle. La construction de la base 24' reste toutefois globalement similaire à la pince 12, en ce sens qu'elle comprend le trou d'ancrage 18' et les deux orifices 42' pour les broches de fixation 37. L'écartement entre ces broches 37 est respecté pour accueillir les axes 52 du chariot 14. On veillera également à ce que le bord inférieur de la base 24 (proximal de la poutrelle) ne dépasse pas au delà du galet de roulement 66, pour préserver le jeu fonctionnel p (Fig.9) entre la base et la face supérieure.

## Revendications

1. Dispositif d'ancrage mobile pour rail, poutrelle ou profilé similaire, comprenant :
une pince d'ancrage (12) apte à être montée sur une tête (30) du rail ou
poutrelle (16), et comprenant un point d'ancrage (18) pour un utilisateur ;
une pluralité de galets (22) associés à la pince pour permettre son déplacement le long du rail ou poutrelle ;
lesdits galets (22) font partie d'un chariot roulant (14) à géométrie variable pour adapter la position des galets (22) à différents types de rails ou poutrelles ;
**caractérisé en ce que**
le chariot (14) étant fixé de manière démontable à la pince d'ancrage (12).

2. Dispositif selon la revendication 1, **caractérisé par** des moyens de réglage de position des galets (22) indépendants de la pince (12).

3. Dispositif selon la revendication 1 ou 2, **caractérisé en ce que** la pince (12) comprend deux parties (36) solidement fixées l'une à l'autre par un moyen d'assemblage (37), les deux parties définissant chacune une portion de base (38) et une branche latérale (26) suivant le contour de la tête du rail/poutrelle (30).

4. Dispositif selon la revendication 3, **caractérisé en ce que** chaque portion de base (38) s'étend généralement parallèlement au plan de la pince, et a une épaisseur inférieure à celle de la branche (26) à laquelle elle est connectée ; et
les portions de base (38) sont fixées ensemble par leur face latérales.

5. Dispositif selon la revendication 3 ou 4, **caractérisé en ce que** les deux parties de pinces (36) comprennent dans leur portion de base (38) respective des trous (18) alignés formant le point d'ancrage, de préférence dans une excroissance (34) de la base opposée au rail/poutrelle.

6. Dispositif selon la revendication 3, 4 ou 5, **caractérisé en ce que** les portions de base (38) comprennent des trous alignés (42) pour le passage du moyen d'assemblage (37).

7. Dispositif selon l'une quelconque des revendications 3 à 6, **caractérisé en ce que** l'extrémité libre de chaque portion de base (38) comprend un méplat (48) faisant face à une surface d'appui (46) de l'autre partie de pince, pour transmettre les efforts entre les deux parties de pince.

8. Dispositif selon l'une quelconque des revendications 3 à 7, caractérisé en ce les parties de pinces sont conçues pour un assemblage bloquant par conjugaison de formes, dans le plan de la pince et/ou dans la direction perpendiculaire à celui-ci.

9. Dispositif selon l'une quelconque des revendications précédentes, **caractérisé en ce que** le chariot (14) comprend au moins une paire de galets de guidage (22) latéraux aptes à s'appuyer sur les côtés de la tête (30) du rail/poutrelle ; et au moins un galet de roulement (66) s'appuyant sur tête (30) du rail/poutrelle ; et
de préférence, le chariot (14) comprend un cadre support assemblé à la pince par ledit moyen d'assemblage (37) et **en ce que** chaque galet de guidage (22) est porté par un bras ajustable (54) transversalement au rail ; et de préférence, le galet de roulement (66) est monté rotatif à une position fixe sur le cadre.

10. Dispositif selon la revendication 9, **caractérisé en ce que** le cadre support comprend deux corps (50) logeant chacun les bras (54) de deux galets de guidage (22) de sorte à être mobiles transversalement, et **en ce que** les deux corps (50) sont reliés ensemble par deux axes (52) supportés par le moyen d'assemblage ; et
de préférence, les bras ajustables (54) coopèrent avec les axes (52) dans un même corps (50) pour former un verrouillage par conjugaison de formes, lequel autorise ou empêche l'assemblage/démontage des axes (52).

11. Dispositif selon l'une quelconque des revendications 3 à 10, **caractérisé en ce que** le moyen d'assemblage comprend une paire de broches filetées (37) positionnées dans des trous traversants (42) la portion base (24) de chaque pince et maintenues par des écrous (84) vissés sur les broches filetées, les axes (52) du chariot (14) traversant chacun une broche (37) respective.

12. Dispositif selon l'une quelconque des revendications précédentes, **caractérisé en ce que** la pince (12, 12') enserre une portion de tête (30, 30') de rail, poutrelle ou profilé, avec un jeu de fonctionnement.

13. Dispositif selon l'une quelconque des revendications précédentes, **caractérisé en ce qu'**il comprend une pince pouvant se monter sur un rail ou une poutrelle de roulement, une poutre ou poutrelle métallique, ou encore un profilé métallique d'assurage contre les chutes de hauteur.

14. Kit d'ancrage mobile pour rail ou poutre comprenant :
un dispositif d'ancrage mobile selon l'une quelconque des revendications précédentes ;
au moins une autre pince de configuration différente pour des rails ou poutres, apte à être fixée au chariot roulant.

15. Kit selon la revendication 14, dans lequel pour chacune des pinces, la base de la pince ne dépasse pas au-delà du/des galets de roulement de sorte à préserver un jeu fonctionnel.

## Patentansprüche

1. Mobile Verankerungsvorrichtung für Schienen, Träger oder ähnliche Profile, mit:
einer Verankerungsklemme (12), die an einem Kopf (30) der Schiene oder des Trägers (16) anbringbar ist und einen Verankerungspunkt (18) für einen Benutzer aufweist;
einer Vielzahl von Rollen (22), die der Klemme zugeordnet sind, um ihre Bewegung entlang der Schiene oder des Trägers zu ermöglichen;
wobei die Rollen (22) Teil einer Laufkatze (14) veränderlicher Geometrie sind, um die Lage der Rollen (22) unterschiedlichen Arten von Schienen oder Trägern anzupassen;
**dadurch gekennzeichnet, dass** die Laufkatze (14) lösbar an der Verankerungsklemme (12) befestigt ist.

2. Vorrichtung nach Anspruch 1, **gekennzeichnet durch** von der Klemme (12) unabhängige Mittel zum Einstellen der Lage der Rollen (22).

3. Vorrichtung nach Anspruch 1 oder 2, **dadurch gekennzeichnet, dass** die Klemme (12) zwei durch ein Verbindungsmittel (37) fest miteinander verbundene Teile (36) umfasst, wobei die beiden Teile jeweils einen Basisabschnitt (38) und einen Seitenschenkel (26) gemäß der Kontur des Schienen- oder Trägerkopfs (30) definieren.

4. Vorrichtung nach Anspruch 3, **dadurch gekennzeichnet, dass** jeder Basisabschnitt (38) im Allgemeinen parallel zur Klemmenebene verläuft und eine geringere Dicke als der Schenkel (26) aufweist, mit dem er verbunden ist; und
die Basisabschnitte (38) mit ihren Seitenflächen aneinander befestigt sind.

5. Vorrichtung nach Anspruch 3 oder 4, **dadurch gekennzeichnet, dass** die beiden Klemmenteile (36) in ihrem jeweiligen Basisabschnitt (38), vorzugsweise in einem vorspringenden Teil (34) der von der Schiene oder dem Träger abgewandten Basis, miteinander fluchtende, den Verankerungspunkt bildende Löcher (18) aufweisen.

6. Vorrichtung nach Anspruch 3, 4 oder 5, **dadurch gekennzeichnet, dass** die Basisabschnitte (38) miteinander fluchtende Löcher (42) für die Durchführung des Verbindungsmittels (37) aufweisen.

7. Vorrichtung nach irgendeinem der Ansprüche 3 bis 6, **dadurch gekennzeichnet, dass** das freie Ende eines jeden Basisabschnitts (38) eine einer Auflagefläche (46) des anderen Klemmenteils gegenüberliegende Abflachung (48) zur Kräfteübertragung zwischen den beiden Klemmenteilen aufweist.

8. Vorrichtung nach irgendeinem der Ansprüche 3 bis 7, **dadurch gekennzeichnet, dass** die Klemmenteile für eine formschlüssige Verbindung in der Ebene der Klemme und/oder in senkrechter Richtung dazu ausgelegt sind.

9. Vorrichtung nach irgendeinem der vorhergehenden Ansprüche, **dadurch gekennzeichnet, dass** die Laufkatze (14) mindestens ein Paar seitliche, an den Seiten des Schienen- bzw. Trägerkopfs (30) abstützbare Führungsrollen (22) und mindestens eine Laufrolle (66) umfasst, die sich auf dem Schienen- bzw. Trägerkopf (30) abstützt; und
die Laufkatze (14) vorzugsweise einen über das Verbindungsmittel (37) mit der Klemme verbundenen Tragrahmen umfasst, und dass jede Führungsrolle (22) von einem verstellbaren Arm (54) quer zur Schiene getragen wird; und
die Laufrolle (66) vorzugsweise drehbar in einer festgelegten Position am Rahmen angeordnet ist.

10. Vorrichtung nach Anspruch 9, **dadurch gekennzeichnet, dass** der Tragrahmen zwei Körper (50) umfasst, die jeweils die Arme (54) zweier Führungsrollen (22) so aufnehmen, dass sie in Querrichtung beweglich sind, und dass die beiden Körper (50) über zwei von dem Verbindungsmittel gehaltene Achsen (52) miteinander verbunden sind; und
die verstellbaren Arme (54) mit den Achsen (52) in demselben Körper (50) so zusammenwirken, dass eine formschlüssige Verriegelung entsteht, welche die Montage/Demontage der Achsen (52) gestattet bzw. unterbindet.

11. Vorrichtung nach irgendeinem der Ansprüche 3 bis 10, **dadurch gekennzeichnet, dass** das Verbindungsmittel ein Paar Gewindespindeln (37) umfasst, die in durchgehenden Löchern (42) des Basisabschnitts (24) jeder Klemme positioniert und mittels darauf aufgeschraubten Muttern (84) fixiert sind, wobei die Achsen (52) der Laufkatze (14) jeweils eine jeweilige Spindel (37) durchqueren.

12. Vorrichtung nach irgendeinem der vorhergehenden Ansprüche, **dadurch gekennzeichnet, dass** die Klemme (12, 12') einen Kopfabschnitt (30, 30') der Schiene, des Trägers oder Profils mit einem Betriebsspiel umgreift.

13. Vorrichtung nach irgendeinem der vorhergehenden Ansprüche, **dadurch gekennzeichnet, dass** sie eine Klemme umfasst, die an einer Schiene oder einem Laufträger, einem Stahlträger oder auch einem Metallprofil zur Absturzsicherung anbringbar ist.

14. Mobiler Verankerungssatz für Schienen oder Träger, mit:
einer mobilen Verankerungsvorrichtung nach irgendeinem der vorhergehenden Ansprüche;
mindestens einer weiteren, unterschiedlich ausgestalteten Klemme für Schienen oder Träger, die an der Laufkatze anbringbar ist.

15. Verankerungssatz nach Anspruch 14, wobei bei jeder der Klemmen die Basis der Klemme nicht über die Laufrolle(n) hinausragt, um ein Betriebsspiel zu bewahren.

## Claims

1. A mobile anchoring device for a rail, girder or similar profile, comprising:
an anchoring clamp (12) capable of being mounted on the top (30) of the rail or girder (16), and comprising an anchoring point (18) for a user; a plurality of rollers (22) associated with the clamp for allowing displacement thereof along the rail or girder;
said rollers (22) constituting part of a travelling trolley (14) of variable geometry for adapting the position of the rollers (22) to different types of rails or girder;
**characterised in that** the trolley (14) is fixed to the anchoring clamp (12) so as to be disassemblable.

2. The device according to claim 1, **characterised by** means for adjusting the position of the rollers (22) which are independent of the clamp (12).

3. The device according to claim 1 or 2, **characterised in that** the clamp (12) comprises two parts (36) fixed firmly to one another by a joining means (37), the two parts each defining a base portion (38) and a lateral branch (26) following the contour of the top of the rail/girder (30).

4. The device according to claim 3, **characterised in that** each base portion (38) extends generally parallel to the plane of the clamp, and has a thickness which is less than that of the branch (26) to which it is connected; and
the base portions (38) are fixed together by their lateral faces.

5. The device according to claim 3 or 4, **characterised in that** the two clamp parts (36) comprise in their respective base portion (38) aligned holes (18) forming the anchoring point, preferably in a projection (34) of the base portion remote from the rail/girder.

6. The device according to claim 3, 4 or 5, **characterised in that** the base portions (38) comprise aligned holes (42) for passage of the joining means (37).

7. The device according to any one of claims 3 to 6, **characterised in that** the free end of each base portion (38) comprises a flat surface (48) facing a bearing surface (46) on the other clamp part, for transmitting forces between the two clamp parts.

8. The device according to any one of claims 3 to 7, **characterised in that** the clamp parts are designed for form-fitting assembly, in the plane of the clamp and/or in the direction perpendicular thereto.

9. The device according to any one of the preceding claims, **characterised in that** the trolley (14) comprises at least one pair of lateral guide rollers (22) capable of bearing on the sides of the top (30) of the rail/girder; and at least one travelling roller (66) bearing on the top (30) of the rail/girder; and
preferably, the trolley (14) comprises a supporting frame joined to the clamp by said joining means (37) and **in that** each guide roller (22) is borne by an arm (54) adjustable transversely of the rail; and
preferably, the travelling roller (66) is fitted rotationally at a fixed position on the frame.

10. The device according to claim 9, **characterised in that** the supporting frame comprises two members (50) each accommodating the arms (54) of two guide rollers (22) so as to be transversely mobile, and **in that** the two members (50) are connected together by two pins (52) supported by the joining means; and
preferably, the adjustable arms (54) cooperate with the pins (52) in one and the same member (50) to effect form-fitting locking which enables or prevents assembly/disassembly of the pins (52).

11. The device according to any one of claims 3 to 10, **characterised in that** the joining means comprises a pair of threaded spindles (37) positioned in holes (42) passing through the base portion (24) of each clamp and held by nuts (84) screwed onto the threaded spindles, the pins (52) of the trolley (14) each passing through one respective spindle (37).

12. The device according to any one of the preceding claims, **characterised in that** the clamp (12, 12') grips a top portion (30, 30') of a rail, girder or profile, with functional play.

13. The device according to any one of the preceding claims, **characterised in that** it comprises a clamp capable of being mounted on a rail or a gantry girder, a metal beam or girder, or alternatively a metallic profile for ensuring against falling from a height.

14. A mobile anchoring kit for a rail or beam comprising:
a mobile anchoring device according to any one of the preceding claims; at least one other clamp of different configuration for rails or beams, capable of being fixed to the travelling trolley.

15. The kit according to claim 14, in which, for each of the clamps, the base of the clamp does not extend beyond the travelling roller(s) so as to maintain functional play.
